# EUROPÄISCHE PATENTSCHRIFT

(11) **EP 0 993 325 B1**
(45) Veröffentlichungstag und Bekanntmachung des Hinweises auf die Patenterteilung: **09.10.2002**
(21) Anmeldenummer: 98928047.4
(22) Anmeldetag: 30.06.1998
(51) Int. Cl.: A63C 5/12, A63C 5/03

(54) **SCHNEEGLEITBRETT**
PLANKS USED FOR SLIDING ON SNOW
PLANCHE POUR LA GLISSE SUR LA NEIGE

(30) Priorität: 30.06.1997 CH 157097; 07.07.1997 US 51865 P
(43) Veröffentlichungstag der Anmeldung: 19.04.2000
(73) Patentinhaber: Dakuga Holding Ltd., 8865 Bilten (CH)
(72) Erfinder: KUNZ, Jürg, CH-8865 Bilten (CH); MARTIN, Peter, D-83395 Freilassing (DE)
(74) Vertreter: Rentsch, Rudolf A.
(86) Internationale Anmeldenummer: CH9800284
(87) Internationale Veröffentlichungsnummer: WO99001186

(56) Entgegenhaltungen:
- CH-A- 686 028
- DE-A- 19 604 016
- DE-U- 9 411 810
- DE-U- 29 516 548
- FR-A- 2 667 536

## Beschreibung

Die Erfindung betrifft ein Schneegleitbrett sowie ein Verfahren zu dessen Herstellung gemäss den Oberbegriffen der unabhängigen Patentansprüche.

Es werden verschiedene Arten von Schneegleitbrettern unterschieden wie z. B. Alpin-, Langlauf-, Telemark- oder Sprungskier, Big Foots, Snowboards usw. Die letzteren unterscheiden sich in ihrem Aufbau und ihrer Verwendung von den meisten anderen Schneegleitbrettern. Snowboards sind breiter als die übrigen Schneegleitbretter. Während die meisten Skier einzeln an je ein Bein des Skifahrers angeschnallt werden und daher für die Verwendung paarweise vorhanden sein müssen, wird nur ein Schneegleitbrett zum Fahren benötigt, welches im Gegensatz zu anderen Schneegleitbrettern zwei Bindungsbefestigungsbereiche aufweist. Diese Bindungsbefestigungsbereiche weisen wiederum im Gegensatz zu anderen Schneegleitbrettern integrierte Aufnahmen der Bindung auf, sogenannte Inserts.

Die meisten Schneegleitbretter weisen einen bewährten und gleichbleibenden Aufbau auf. Es handelt sich Sandwich-Konstruktionen, wobei ein Kern mit tragenden Deckgurten aus faserverstärktem flexiblen Kunststofflaminaten versehen ist, Beläge aus Kunststoff und Seitenwangen aus Kunststoff oder Stahlelementen gefertigt sind.

Ein Nachteil bekannter Schneegleitbretter ist ihre relativ hohe Massendichte von über 900 kg/m³ und ihr daraus resultierendes hohes Eigengewicht. Bei Snowboards mit typischen Massen wie 1500 mm Länge, 290 mm maximale Breite und 10 mm maximale Dicke resultieren daraus Eigengewichte von über 3.2 kg. Solche schwere Snowboards sind mühsam zu tragen, sie sind mit Kraftaufwand zu fahren und sie sind reaktionsträge bei Richtungsänderungen. Aus diesem Grund werden Schneegleitbretter mit niedrigem Eigengewicht ansestrebt, sogenannte Leichtbretter oder Leichtboards.

Eine Lösung für die Konstruktion von Leichtboards wird in der Patentschrift CH-686 028 offenbart. Bei Verwendung eines leichten Kernes mit einer Dichte von nicht mehr als 400 kg/m³ erhält man leichte Snowboards mit mittleren Dichten von höchstens 850 kg/m³. Als leichte Kernmaterialien werden Honeycomb-Materialien oder faserverstärkter Hartschaum vorgeschlagen.

Ein erster Nachteil solcher leichter Schneegleitbretter betrifft die Aufnahmefähigkeit von Schubspannungen zwischen den Deckschichten sowie eine geringe Schubsteifigkeit und das relativ schlechte Dämpfungsverhalten gegenüber Schwingungen und Schlägen. Schubspannungen entstehen beispielsweise durch die unter Schubbelastung hervorgerufenen Biegung des Schneegleitbrettes und beeinträchtigen dessen Deformations- bzw. Bruchfestigkeit und die Fahreigenschaften. Schwingungen und Schläge rühren von äusseren Störfaktoren wie Pistenunebenheiten sowie Buckeln her und reduzieren die Laufruhe und den Kantensriff. Leichte Kernmaterialien weisen eine geringe Schubfestigkeit sowie ein geringes Schubmodul auf, sodass eine imminente Bruch- und Rissgefahr besteht. Ferner dämpfen (unverstärkte) Leichtboards Schläge schlecht ab.

Ein zweiter Nachteil leichter Schneegleitbretter betrifft die Druckfestigkeit. Leichte Kernmaterialien weisen eine geringe Druckfestigkeit auf, sie sind komprimierbar. Insbesondere ist die Druckfestigkeit von Wabenstrukturen bei hoher Durchbiegung des Bauteiles stark reduziert. Als Resultat ändert sich der Abstand der Gurte zueinander, was wiederum negative Auswirkungen auf die Steifigkeit, die Festigkeit und die Biegebeanspruchbarkeit hat.

Ein dritter Nachteil leichter Schneegleitbretter betrifft die Kraftübertragung auf den Schnee. Eine hohe Kraftübertragung von den Füssen über die Schuhe, Bindungen und Gurte in die Stahlkanten ermöglicht ein präzises Steuern und Lenken sowie rasche Manöver. Aus diesem Grund werden Schneegleitbretter mit hoher Kraftfestigkeit angestrebt.

Als Lösung offenbart die Schrift WO 97/06864 einen Ski, bei dem der Bindungsträger in Schalenbauweise den Kern seitlich umgreift, sodass dieser derart mechanisch abgekoppelte Bindungsträger Verdrehungen sowie Kräften in der Längs- und Querrichtung des Schneegleitbrettes widerstehen. Im Obergurt sind viskoelastische Dämpfungsschichten vorgesehen, um Schwingungen und Schläge schnell abzudämpfen. Dieser mechanisch abgekoppelte Bindungsträger erlaubt ferner eine hohe Kraftübertragung in die Laufflächen.

Diese Lösung mit einem mechanisch abgekoppelten Bindungsträger, der den Kern seitlich umgreift, ist nur für relativ schmale Skier anwendbar. Snowboards hingegen sind wesentlich breiter als Skier, typischerweise mindestens doppelt so breit. Die die Schubkräfte aufnehmenden seitlichen Laminate sind für Snowboards zu gering dimensioniert; sie müssten verstärkt werden, was zu Dicken- und Gewichtsproblemen führt.

Die Schrift FR-2 667 536 offenbart ein Schneegleitbrett in Schichtbauweise mit einem Kern, der eine sich über seine gesamte Dicke erstreckende Zone mit wabenförmiger Struktur beinhaltet und dessen Rest durch ein Polymergemisch gebildet wird. Auch dieses Schneegieitbrett weist die weiter oben beschriebenen Nachteile - insbesondere geringe Aufnahmefähigkeit von Schubspannungen, geringe Schub- und Druckfestigkeit - auf. Der Kern wird separat hergestellt, indem die wabenförmige Struktur in eine Form gelegt und mit dem Polymergemisch umspritzt wird. Nach der Kernherstellung muss das Schneegleitbrett aus dem Kern und weiteren Bestandteilen zusammengesetzt werden. Dieses mehrstufige Herstellungsverfahren ist aufwendig und kostspielig.
DE 295 16 548 auf die side des Oberbegriff des Anspruches 1 bericht und DE 196 04 016 zeigen zwei weitere Schneegleitbretter. Diese weisen ebenfalls die dem oben beschriebenen Stand der Technik anhaftenden Nachteile auf.
Es ist Aufgabe der Erfindung, diese Nachteile in einer einfachen Konstruktion zu lösen. Insbesondere soll sie Schneegleitbretter mit geringem Eigengewicht, hoher Schubfestigkeit und hoher Druckfestigkeit bereitstellen. Ferner wird eine hohe Steuerkraftübertragung angestrebt. Weiter ist es Aufgabe der Erfindung, ein Herstellungsverfahren für Schneegleitbretter anzugeben. Die Erfindung bezieht sich auf Schneegleitbretter wie Skier, Big Foots, Snowboards usw., insbesondere aber auf Snowboards.

Diese Aufgabe wird durch die in den Ansprüchen definierte Erfindung gelöst.

Die erfindungsgemässe Idee besteht in der Entwicklung von Leichtbauteilen für statische und dynamische Belastungsarten wie sie insbesondere bei Schneegleitbrettern auftreten. Zwischen Unter- und Obergurt ist eine Kernmatrix aus sehr leichten Kernmaterialien sowie aus Verstärkungsmaterialien mit höherer Festigkeit, vorzugsweise hochfesten Materialien, angeordnet. Diese Sandwich-Composite-Leichtbauweise erlaubt es, hohen dynamischen Biege- und Druckbeanspruchungen standzuhalten. Die Verstärkungsmaterialien höherer Festigkeit sind in Bereichen von sehr leichten Kernmaterialien eingelassen. Vorteilhaft ist die Bildung einer Kernmatrix, in welcher hauptsächlich sehr leichte Kernmaterialien tragende Funktionen übernehmen und durch lokal angebrachte Verstärkungsmaterialien höherer Festigkeit gegen Biege-, Druck- und Schubbeanspruchung stabilisiert werden.

Das resultierende sehr leichte Schneegleitbrett zeichnet sich durch eine hohe Schub- und Druckfestigkeit aus, weil die Verstärkungsmaterialien höherer Festigkeit entsprechend der Hauptbeanspruchungsrichtungen in Ausnehmungen der sehr leichten Kernmaterialien eingelassen sind, um so das Kernschubmodul, die Kernschubfestigkeit, die Kerndruckfestigkeit, die Bauteilsteifigkeit und die Bauteilfestigkeit zu erhöhen. Vorteilhaft ist eine Kombination sehr leichter Kernmaterialien wie beispielsweise Honeycomb-Materialien wie phenolharzgetränkte Aramidpapiere (Nomex), Polyetherimid (PEI) Röhrenwabe, oder geschäumte Kunststoffe, mit Verstärkungsmaterialien höherer Festigkeit wie beispielsweise thermoplastische Kunststoffe, z. B. Poyamide, Polyimide oder Polystyrole, faserverstärkte Kunststoffe, z. B. glasfaserverstärkte Kunststoffe (GFK) oder carbonfaserverstärkte Kunststoffe (CFK), Acrylnitril-Butadien-Styrol (ABS), oder auch Holz oder Metalle. Die folgende Tabelle gibt typische Festigkeitswerte einiger der obenerwähnten Materialien an. Demnach weisen die verwendeten Verstärkungsmaterialien eklatant höhere Festigkeiten auf als die verwendeten Leichtmaterialien; es ist also durchaus sinnvoll, sie als Materialien höherer Festigkeit zu bezeichnen.

| Verwendung als | Material | Druckfestigkeit (MPa) | Schubfestigkeit (MPa) | Schubmodul (MPa) | Dichte (kg/m³) |
|---|---|---|---|---|---|
| Leichtmaterial | Nomex-Wabe | 3.9 | 2.0 | 63 | 64 |
| Verstärkungsmaterial | Holz (Durchschnittswert in Faserrichtung) | 140 | 40 | 1200 | 650 |
| Verstärkungsmaterial | GFK-Laminat in Faserrichtung | 500 | 200 | 15000 | 1850 |

Beim erfindungsgemässen Verfahren zum Herstellen eines Schneegleitbrettes werden Bereiche aus Verstärkungsmaterialien durch Verkleben mit Bereichen aus Leichtmaterialien verbunden. Die einzelnen Komponenten des Kerns werden vorzugsweise mit allen anderen Teilen des Schneegleitbrettes in eine Form gelegt und in einem einzigen Schritt zum Fertigprodukt verklebt. Der funktionsfähige Kern wird also nicht vorgängig durch ein eigenes Verfahren hergestellt, sondern die Komponenten müssen nur entsprechend vorkonfektioniert werden. Als besonders geeignet hat es sich erwiesen, die einzelnen Bereiche untereinander sowie die Bereiche mit Enden und mit Deckgurten mittels des bekannten Prepreg-Verfahrens zu verkleben.

Anhand der folgenden Figuren wird die Erfindung im Detail erläutert.
- **Figur 1**: zeigt schematisch Kräfte und Drücke, welchen ein (in Seitenansicht dargestelltes) Schneegleitbrett bei Belastung ausgesetzt ist.
- **Figuren 2-5**: zeigen Längsschnitte durch beispielhafte Ausführungsformen des erfindungsgemässen Schneegleitbrettes.
- **Figur 6**: zeigt einen Querschnitt durch eine weitere beispielhaften Ausführungsform der Erfindung.
- **Figur 7**: zeigt eine teilweise offengelegte Ansicht eines Wabenmaterials zwischen zwei Deckgurten.

Zur allgemeineren Darstellung des Problems ist in **Figur 1** ein Schneegleitbrett, bspw. ein Snowboard, in Seitenansicht unter einer typischen Belastung dargestellt. Ein (nicht dargestellter) Snowboardfahrer übt mit seinen zwei Füssen zwei Kräfte F1, F2 auf das Snowboard aus. Eine Biegung des Snowboards führt zu einem Druck s1 an einer Oberseite 2 und einem Zug s2 an einer Untersteite 3 des Snowboards. Ausserdem kann eine Schubkraft s3 wirken.

Die **Figuren 2 bis 5** zeigen Längsschnitte parallel zur Grundfläche 3 des Schneegleitbretts durch Teile von beispielhaften Ausführungsformen der vorliegenden Erfindung. Allen diesen Ausführungsformen ist gemeinsam, dass sie sich auf ein Schneegleitbrett in der Ausführungsform eines Snowboards beziehen. Natürlich ist die erfindungsgemässe Idee, selbst wenn nicht explizit gezeigt, auch auf andere Schneegleitbretter wie Skier oder Big Foots usw. anwendbar. Die Figuren 2 bis 7 zeigen Längsschnitte durch das Schneegleitbrett und durch dessen **Kern 1**, der aus mehreren Bereichen von unterschiedlichen Materialien besteht.

Die **Figuren 2 bis 5** zeigen eine Kernmatrix, beinhaltend Bereiche **11, 13** aus Leichtmaterial und eine Vielzahl mehr oder weniger symmetrisch angeordneter, mehr oder weniger grosser sowie mehr oder wenig mosaikartiger Innenbereiche **12.1, 12.2 ...** und begrenzende Ausenbahnen **14, 15** aus Verstärkungsmaterial. Die Bereiche können mehr oder weniger gross, sie können, müssen aber nicht miteinander verbunden sein und sie können beliebig geformt sein. Dem Fachmann stehen bei Kenntnis der vorliegenden Erfindung fast unbegrenzte Gestaltungsmöglichkeiten einer Kernmatrix offen. Generell gilt, dass Bereiche aus Verstärkungsmaterial in Grösse und Ausrichtung gezielt angebracht werden, sodass die Orientierung der Verstärkungsmaterialien mit den Beanspruchungsrichtungen des Schneegleitbrettes übereinstimmt.

Die Dimensionierung, d. h. die relative Grösse der einzelnen Bereiche **11, 12.1, 12.2, ..., 13, 14, 15** sowie der Vorderenden **45** und Hinterenden **54** ist frei einstellbar. So zeigen die **Figuren 2, 4 und 5** relativ schmale Aussenbahnen **14, 15** und relativ kurze Vorderenden **45** und Hinterenden **54**, während die Zwischenbereiche **11, 13** relativ grosse Flächen bzw. Volumen einnehmen. In **Figuren 4 und 5** ist der Innenbereich praktisch auf Bindungssockel **12.1, 12.2** reduziert. Diese Variationen in der Dimensionierung berücksichtigt Benutzerwünsche und führen zu Schneegleitbrettern, die unterschiedlich steif sind, mehr oder wenig leicht und verschieden spritzig und manöverierbar sind. Ferner berücksichtigen diese Variationen in der Dimensionierung die verwendeten leichten und stärkenden Materialien. Besonders hochfeste Materialien benötigen geringere Flächen bzw. Volumen als normal hochfeste Materialien. Je nach Verhältnis der leichten zu den hochfesten Materialien beträgt die Gewichtsreduktion ungefähr 20-40% verglichen mit Snowboards mit Standard-Konstruktion mit herkömmlichen Kernmaterialien wie zum Beispiel Holz mit einer mittleren Dichte von ca. 600 kg/m³.

Die hochfesten Verstärkungsmaterialien müssen nicht zwingendermassen wie bisher beschrieben flächig oder zweidimensional in Ausnehmungen der sehr leichten Kernmaterialien eingelegt werden, sondern sie können auch dreidimensional als Laschen durch geschlitzte Kernmaterialien geschlauft werden. Eine beispielhafte Ausführungsform dafür ist in **Figur 9** gezeigt. Das Material der Gurte 20, 30 kann hochfestes Verstärkungsmaterial sein. Laschen **20.1, 20.2** aus hochfestem Gurtmaterial erlauben eine direkte Verbindung vom Zuggurt **30** mit dem Druckgurt **20.**

Die Verstärkungsmaterialien dienen der Aufnahme von zwischen Zuggurt **30** und Druckgurt **20** wirkenden Kräften. Insbesondere ermöglichen die Bereiche **12.1, 12.2, ... , 14, 15** aus Verstärkungsmaterialien eine hohe Biegebelastungen des Schneegleitbrettes. Die Bereiche **12.1, 12.2, ... , 14, 15** aus Verstärkungsmaterialien dienen ferner der lokalen Verstärkungen für anwendungsspezifische Zwecke, um beispielsweise Bindungssockel **12.1, 12.2** auszubilden und die Stahlkanten **40** abzustützen. Andere, hier nicht aufgelistete Verwendungsmöglichkeiten, lokal verstärkender Materialien sind selbstverständlich möglich. Die Bereiche aus Verstärkungsmaterialien stabilisieren die Bereiche aus Leichtmaterialien bei dynamischer Biegebeanspruchung des Schneegleitbrettes. Bekanntermassen nimmt die Schub- und Druckfestigkeit der Leichtmaterialien wie beispielsweise Honeycomb-Materialien unter Biegebelastung drastisch ab, beispielsweise weil Zellwände einer Wabe bei Biegung und Schubversatz nicht mehr senkrecht zur Lastebene stehen. Durch lokale Integration der auch unter Biegebeanspruchung schubfesten Verstärkungsmaterialien wird dieser niedrige Schubkennwert der tragenden Leichtmaterialien vermieden; die Waben werden somit auch unter hoher Biegebeanspruchung stabilisiert. Diese gemäss den Beanspruchungsrichtungen des Schneegleitbrettes mosaikartig verstärkte und stabilisierte Kernmatrix ermöglicht erst den erfolgreichen Einsatz von Leichtmaterialien mit geringen Schubkennwerten.

Gemäss den **Figuren 2 bis 5** sind Bereiche **12.1, 12,2, ... , 14, 15** aus Verstärkungsmaterialien über vordere und hintere Enden **45, 54** aus Verstärkungsmaterialien hochfest miteinander verbunden. Dies erlaubt es, die höchst belasteten Randzonen des Schneegleitbrettes gezielt hochfest zu verstärken. Bereiche **12.1, 12.2, ... , 14, 15, 45, 54** aus hochfesten Verstärkungsmaterialien lassen sich geschlossen miteinander verbinden. Dies ist jedoch keine Bedingung. Generell gilt, dass diese Sandwich-Composite-Struktur ein hohes Schubmodul in Längsrichtung aufweist, sie ist sehr druck- und biegefest. Insbesondere weist dieses Schneegleitbrett eine hohe Verdrehsteifigkeit auf, und es besitzt ein hohes Dämpfungsverhalten. Seine Bauteilsteifigkeit und Bauteilfestigkeit sind erhöht. Als verstärkende Materialien werden vorteilhafterweise glasfaserverstärkte Kunststoffe (GFK), carbonfaserverstärkte Kunststoffe (CFK), Acrylnitril-Butadien-Styrol (ABS), Holz usw. verwendet. Diese Auflistung ist nicht vollständig. Der Fachmann kann bei Kenntnis der vorliegenden Erfindung auch andere Verstärkungsmaterialien wie Metalle, beispielsweise Stahl und/oder Aluminium, verwenden.

Die leichten Kernmaterialien dienen dazu, das Eigengewicht des Schneegleitbrettes niedrig zu halten. Als Leichtmaterialien werden vorteilhafterweise Materialien mit Hohlräumen wie wabenförmige (Honeycomb-)Materialien mit typischen Zelldurchmessern von 3 bis 10 mm oder geschlossene Zellen mit einer Dichte von nicht mehr als 400 kg/m³ verwendet. Bei einem Schneegleitbrett in der Ausführungsform eines Snowboards mit typischen Massen wie 1500 mm Länge, 290 mm maximale Breite und 10 mm maximale Dicke resultieren daraus Eigengewichte von rund 2.3 kg, was einer Gewichtsreduktion von ungefähr 20-40% verglichen mit Snowboards mit Standard-Konstruktion darstellt. Diese Variation der Gewichtserniedrigung ist eine Folge des Anteils von (geringfügig schweren) hochfesten Verstärkungsmaterialien am Snowboard.

**Figur 7** zeigt eine teilweise offengelegte Ansicht eines wabenförmigen leichten Kernmaterials **6** zwischen einem Zuggurt **30** und einem Druckgurt **20**. Das wabenförmige Material **6** besteht aus einer Mehrzahl von vorzugsweise prismatischen Zellen **6.1, 6.2,** ... mit bspw. hexagonalem oder rundem Querschnitt, deren Achsen a vorzugsweise senkrecht zur Längsachse A des Schneegleitbrettes ausgerichtet sind. Kommerziell sind verschiedenste Honeycomb-Materialien **6** aus metallischen Werkstoffen wie beispielsweise Aluminium, oder aus nichtmetallischen Werkstoffen wie beispielsweise Kunststoffe wie Polypropylen (PP), Polycarbonat (PC), Polyetherimid (PEI) oder phenolharzgetränktes Aramidpapier (Nomex) usw. erhältlich. Honeycomb-Materialien **6** werden nicht nur aufgrund der geringen Dichte, sondern auch wegen ihrer ausserordentlichen gewichtsspezifischen Druckfestigkeit bevorzugt. In Richtung der Zellachsen a sind die Honeycomb-Materialien kaum komprimierbar, also hoch druckfest, weisen jedoch verglichen zu herkömmlichen Kernmaterialien einen relativ niedrigen Schubmodul bzw. eine relativ niedrige Schubfestigkeit auf. Dies trifft auch auf alternative Leichtmaterialien zu, wie beispielsweise geschäumte nicht-verstärkte Kunststoffe.

Die exakte Bearbeitung von Honeycomb-Materialien **6**, aber auch von anderen leichten Materialien wie Kunststoffe, Kunststoffasern, Prepregs, usw. erfolgt beispielsweise durch Ultraschallschneiden. Andere Bearbeitungsverfahren von Honeycomb-Materialien und Leichtmaterialien sowie andere Ultraschallschneideverfahren sind natürlich anwendbar. Vorteilhaft ist ein CNCgesteuertes Ultraschallschneiden mit CAD-Schnittstelle, was einen raschen und ökonomischen Zuschnitt erlaubt und was rasche Änderungen für Zuschnittsvariationen gestattet. Die Präzision des Zuschnittes in der Serienproduktion liegt beispielsweise bei einer Konturgenauigkeit von zirka +/- 0.2 mm. Vorteilhaft ist ferner, dass keine Wärme- und Medieneinwirkung beim Zuschnitt erfolgt, was bei anderen Zuschnittsverfahren wie Laser- und Wasserstrahlschneiden nachteilig ist, da Schnittkanten verformt, beschädigt und verunreinigt werden können.

Die in der vorliegenden Erfindung genannten leichten und verstärkenden Materialien können nicht vollständig aufgelistet werden, es sind ihrer zu viele. Der Fachmann kann bei Kenntnis der vorliegenden Erfindung weitere Materialien und Kombinationen hinzufügen. Beispielsweise sind auch Honeycomb-Materialien mit höherer Dichte verwendbar oder es sind auch Honeycomb-Materialien mit kleineren oder arösseren Zelldurchmessern verwendbar.

Auch können Hohlräume der leichten Materialien, wie beispielsweise Honeycomb-Materialien **6**, lokal mit stärkenden Materialien aufgefüllt werden, um so lokal als verstärkendes Material im Sinne der Erfindung zu wirken. Als stärkende Materialien seien beispielsweise Schaumstoffe und Pasten aus Kunststoff wie zum Beispiel Polyurethan (PUR) oder GFK, ABS oder auch Metall, Holz, usw. genannt. Schliesslich können Hohlräume der leichten Materialien, wie beispielsweise Honeycomb-Materialien **6**, lokal mit viskoelastischen Materialien aufgefüllt werden, um so lokal viskoelastisch zu sein und um Schwingungen und Schläge schnell abzudämpfen.

Die dauerhafte stabile Verbindung der einzelnen Bereiche **11, 12.1, 12.2, ..., 13, 14, 15** untereinander, sowie mit vorderen und hinieren Enden **45, 54**, sowie mit Deckgurten **20, 30** wird vorteilhafterweise durch Verkleben, beispielsweise mittels des bekannten Prepreg-Verfahrens, durchgeführt. Prepregs sind Verstärkungsmaterialien, die vor der Verbindung mit vorreagierten Duroplasten oder auch Thermoplasten getränkt werden. Beispielsweise werden als Prepreg-Matrix warm aushärtbare duroplastische Epoxidharze verwendet. Flächige Sandwich-Bauteile können relativ ökonomisch beispielsweise im Pressverfahren hergestellt werden. Sandwich-Bauteile bestehen aus relativ dünnen Deckschichten und einen relativ dicken aber leichten Kern. Die Deckschichten sind meist hochfeste Gurtmaterialien, die mit den Kernmaterialien mit hoher Druckfestigkeit und niedrigem Gewicht verklebt werden. Durch die zähelastische Prepreg-Matrix und unter Verwendung einer formbaren Bettungsmatrix stehen vielfältiger Möglichkeiten der Bauteilgestaltung offen.

Zur Herstellung der erfindungsgemässen sehr leichten, schub- und druckfesten Schneegleitbretter für dynamische Biegebelastungen wird vorzugsweise das bekannte Prepreg-Verfahren verwendet. Das Prepreg-Verfahren zeichnet sich durch geringe Verfahrenskosten aus und ist ökonomisch, da sämtliche Materialien und Teile vollautomatisch mit im Prepreg enthaltenen Epoxidharz ohne Verwendung zusätzlicher Klebstoffe verklebt werden. Beispielsweise wird als zähelastische Prepreg-Matrix Epoxidharz im B-Zustand verwendet. Bei Wärmezufuhr wird die Harzviskosität vermindert, und das Harz kann die Bauteile durch Harzfluss benetzen. Bei der hier verwendeten Variante des Prepreg-Verfahrens werden massive, auf Kontur des Werkstücks gefräste Werkzeuge verwendet, die den Anforderungen entsprechend räumlich konstruiert sind. Schräg zur Pressebene stehende Wände können dabei im Kraftschluss druckbeaufschlagt werden. Die dabei stattfindende Polyaddition von Harz und Härter ist stark von der Temperaturhöhe, dem Verpressdruck und der Einwirkungszeit abhängig. Die Verwendung von Prepreg gewährleistet einen gleichmässigen Harzgehalt im Sandwich-Composite und eine hohe Reproduzierbarkeit der Verbindung. Bedeutend ist auch die Flexibilität. So können auf einer Presse gleichzeitig unterschiedliche Formteile mit entsprechend gefrästen Werkzeugen gefertigt werden.

Beim hier verwendeten Prepreg-Verfahren entstehend unmittelbar nach der Aushärtung praktisch fertige Teile; es zeichnet sich durch einen geringen Fertigungsaufwand bei der Teilevorbereitung und der Nachbearbeitung wie Entgraten, Glätten, Lackieren usw. aus. Insbesondere können grafisch gestaltete Oberflächen ohne zusätzlichen Aufwand mitverklebt werden. Das hier verwendete Prepreg-Verfahren ist nicht auf das Verbinden unterschiedlicher Leichtmaterialien und Verstärkungsmaterialien zu einem flächigen (zweidimensionalen) Sandwich-Bauteilen beschränkt, sondern ermöglicht auch einen ökonomischen Sandwich-Leichtbau von dreidimensionalen Teilen. Beispielsweise ist eine Kombination mit dem Drucksack-Verfahren möglich, sodass ein Drucksack entweder in das Formteil oder lokal im Werkzeug integriert ist und eine gleichmässige Druckübertragung in drei Diemensionen (in allen Ebenen) erfolgt.

Der Fachmann kann bei Kenntnis der vorliegenden Erfindung natürlich auch andere bekannte Verbindungstechniken und andere Verbindungsmittel verwenden. Als Beispiele seien hier Nasslaminieren, Reaction Injection Moulding (RIM)-Technologie, Resin Transfer Moulding (RTM)-Verfahren oder ein Verkleben mit Klebefolien, Klebefilmen, klebstoffbeschichteten Laminaten aus Kunststoffen oder faserverstärkten Kunststoffen wie GFK, CFK, ABS, PFK aus Metallen wie Aluminium usw. aufgeführt. Bei einer Kombination mit einem Injektions-Verfahren wird ein expandiertes System in das Formteil injiziert, wobei die Aktivierung des Schäumsystems anschliessend durch Wärme, während des Pressvorganges erfolgen kann. Mittels solcher Verbindungstechniken lassen sich Leichtmaterialien und Verstärkungsmaterialien sowie Deckgurte zu bruchfesten flexiblen Schneegleitbrettern verbinden.

## Patentansprüche

1. Schneegleitbrett mit einem Kern (1) zwischen einem Unter- und einem Obergurt (20, 30) wobei der Kern (1) mindestens einen Bereich aus Leichtmaterialien (11,13) und mindestens einen Bereich aus Verstärkungsmaterialien (12.1, 14, 15) und Befestigungs (12.1) für die Bindung aufweist, **dadurch gekennzeichnet, dass** im Bereich der Vorder- und Hinterenden des Schneegleitbrettes lokal auf diese Bereiche beschränkte Bereiche (12.21, 12.22, 12.31, 12.32, 12.41, 12.42, 12.51, 12.52, 12.5, 12.6, 12.71, 12.72, 12.81, 12.82, 12.9) aus Verstärkungsmaterial angeordnet und vom Leichtmaterial umgeben sind.

2. Schneegleitbrett gemäss Anspruch 1, **dadurch gekennzeichnet, dass** Bereiche (12.21, 12.22, 12.31, 12.32, 12.41, 12.42, 12.51, 12.52, 12.5, 12.6, 12.71, 12.72, 12.81, 12.82, 12.9) aus Verstärkungsmaterial bestehen und dass mindestens ein Zwischenbereich (11, 13) aus Leichtmaterialien besteht, wobei die Leichtmaterialien tragende Funktionen übernehmen und die Verstärkungsmaterialien die Leichtmaterialien gegen Schub- und Druckbeanspruchung stabilisieren.

3. Schneegleitbrett gemäss Anspruch 1 oder 2, **dadurch gekennzeichnet, dass** Bereiche (12.21, 12.22, 12.31, 12.32, 12.41, 12.42, 12.51, 12.52. 12.5, 12.6, 12.71, 12.72, 12.81, 12.82, 12.9) aus Verstärkungsmaterial in Grösse und Ausrichtung gezielt angebracht sind, sodass die Orientierung der Verstärkungsmaterialien mit den Hauptbeanspruchungsrichtungen des Schneegleitbrettes übereinstimmt.

4. Schneegleitbrett gemäss einem der Ansprüche 1 bis 3, **dadurch gekennzeichnet, dass** die Leichtmaterialien eine Dichte von nicht mehr als 400 kg/m³ besitzen und dass die Leichtmaterialien Honeycomb-Materialien (6) sind, deren Zellen (6.1, 6.2) senkrecht zur Längsachse (A) des Schneegleitbretts ausgerichtet sind.

5. Schneegleitbrett gemäss einem der Ansprüche 1 bis 4, **dadurch gekennzeichnet, dass** die Verstärkungsmaterialien hochfeste glasfaserverstärkte Kunststoffe und/oder karbonfaserverstärkte Kunststoffe und/oder Metalle und/oder Holz sind.

6. Schneegleitbrett gemäss einem der Ansprüche 1 bis 5, **dadurch gekennzeichnet, dass** Laschen (20.1, 20.2) aus Gurtmaterial durch geschlitzte Leichtmaterialien (13) geschlauft sind und Untergurt (30) und Obergurt (20) direkt verbunden sind.

7. Schneegleitbrett gemäss einem der Ansprüche 1 bis 6, **dadurch gekennzeichnet, dass** das Schneegleitbrett entsprechend dem Verhältnis von Leichtmaterialien zu Verstärkungsmaterialien 20% bis 40% leichter ist als eine vergleichbare Standard-Konstruktion.

## Claims

1. Snowboard comprising a core (1) between a base sheet and a top sheet (20, 30), the core (1) having at least one region of light materials (11, 13) and at least one region of reinforcing materials (12.1, 14, 15) and fastening means (12.1) for the binding, **characterized in that** in the region of the front and rear ends of the snowboard, regions (12.21, 12.22, 12.31, 12.32, 12.41, 12.42, 12.51, 12.52, 12.5, 12.6, 12.71, 12.72, 12.81, 12.82, 12.9) locally limited to these regions and comprising reinforcing materials are arranged and are surrounded by light material.

2. Snowboard according to Claim 1, **characterized in that** regions (12.21, 12.22, 12.31, 12.32, 12.41, 12.42, 12.51, 12.52, 12.5, 12.6, 12.71, 12.72, 12.81, 12.82, 12.9) consist of reinforcing materials and that at least one intermediate region (11, 13) consists of light materials, the light materials performing load-bearing functions and the reinforcing materials stabilizing the light materials to shear stress and compressive stress.

3. Snowboard according to Claim 1 or 2, **characterized in that** regions (12.21, 12.22, 12.31, 12.32, 12.41, 12.42, 12,51, 12.52, 12.5, 12.6, 12.71, 12.72, 12.81, 12.82, 12.9) comprising reinforcing materials are mounted specifically in terms of size and alignment so that the orientation of the reinforcing materials corresponds to the main stress directions of the snowboard.

4. Snowboard according to any of Claims 1 to 3, **characterized in that** the light materials have a density of not more than 400 kg/m³ and that the light materials are honeycomb materials (6) whose cells (6.1, 6.2) are aligned perpendicular to the longitudinal axis (A) of the snowboard.

5. Snowboard according to any of Claims 1 to 4, **characterized in that** the reinforcing materials are high-strength glass fibre-reinforced plastics and/or carbon fibre-reinforced plastics and/or metals and/or wood.

6. Snowboard according to any of Claims 1 to 5, **characterized in that** tabs (20.1, 20.2) of sheet material are looped through slotted light materials (13) and base sheet (30) and top sheet (20) are directly connected.

7. Snowboard according to any of Claims 1 to 6, **characterized in that** in accordance with the ratio of light materials to reinforcing materials, the snowboard is 20% to 40% lighter than a comparable standard construction.

## Revendications

1. Surf des neiges avec un coeur (1) entre une sangle inférieure et une sangle supérieure (20, 30), le coeur (1) présentant au moins une partie en matériaux légers (11, 13) et au moins une partie en matériaux de renfort (12.1, 14, 15) et des moyens de liaison (12.1) pour la fixation, **caractérisé par le fait que** dans la région des extrémités antérieure et postérieur du surf des neiges, des parties limitées localement à ces zones (12.21, 12.22, 12.31, 12.32, 12.41, 12.42, 12.51, 12.52, 12.5, 12.6, 12.71, 12.72, 12.81, 12.82, 12.9) en matériau de renfort sont disposées et entourées de matériau léger.

2. Surf des neiges selon la demande 1, **caractérisé par le fait que** des parties (12.21, 12.22, 12.31, 12.32, 12.41, 12.42, 12.51, 12.52, 12.5, 12.6, 12.71, 12.72, 12.81, 12.82, 12.9) consistent en matériau de renfort et qu'au moins une partie intermédiaire (11, 13) consiste en matériaux légers, les matériaux légers se chargeant de fonctions porteuses et les matériaux de renfort stabilisant les matériaux légers contre les sollicitations au cisaillement et à la compression.

3. Surf des neiges selon la demande 1 ou 2, **caractérisé par le fait que** des parties (12.21, 12,22, 12.31, 12,32, 12.41, 12.42, 12.51, 12.52, 12.5, 12.6, 12.71, 12.72, 12.81, 12.82, 12.9) en matériau de renfort soient disposées de manière ciblée dans leur grandeur et leur alignement de telle sorte que l'orientation des matériaux de renfort concorde avec les directions principales de sollicitation du surf des neiges.

4. Surf des neiges selon l'une des demandes 1 à 3, **caractérisé par le fait que** les matériaux légers possèdent une densité ne dépassant pas 400 kg/m³ et que les matériaux légers en nid d'abeilles (6) sont dirigés de façon que leurs cellules (6.1, 6.2) soient perpendiculaires à l'axe longitudinal (A) du surf des neiges.

5. Surf des neiges selon l'une des demandes 1 à 4, **caractérisé par le fait que** les matériaux de renfort sont des matières plastiques à haute résistance renforcées de fibres de verre et/ou des matières plastiques renforcées de fibres de carbone et/ou des métaux et/ou du bois.

6. Surf des neiges selon l'une des demandes 1 à 5, **caractérisé par le fait que** les languettes (20.1, 20.2) en matériau de sangle sont passées en boucle à travers les matériaux légers (13) munis d'ouvertures oblongues et que la sangle inférieure (30) et la sangle supérieure (20) sont reliées directement.

7. Surf des neiges selon l'une des demandes 1 à 6, **caractérisé par le fait que** le surf des neiges est, en raison du rapport entre les matériaux légers et les matériaux de renfort, de 20% à 40% plus léger qu'une construction standard comparable.
